# EUROPÄISCHE PATENTSCHRIFT

(11) **EP 3 016 901 B1**
(45) Veröffentlichungstag und Bekanntmachung des Hinweises auf die Patenterteilung: **22.05.2019**
(21) Anmeldenummer: 14738383.0
(22) Anmeldetag: 01.07.2014
(51) Int. Cl.: B66C 1/10, B66C 13/08

(54) **TURMDREHKRAN UND VERFAHREN ZUR MONTAGE EINES WINDTURBINEN-ROTORBLATTES**
TOWER CRANE AND METHOD OF MOUNTING A WIND TURBINE ROTOR BLADE
GRUE A TOUR ET PROCÉDÉ DE MONTAGE D'UNE PALE DE ROTOR D'EOLIENNE

(30) Priorität: 01.07.2013 DE 102013010965; 19.03.2014 DE 102014003906
(43) Veröffentlichungstag der Anmeldung: 11.05.2016
(73) Patentinhaber: Liebherr-Werk Biberach GmbH, 88400 Biberach an der Riß (DE)
(72) Erfinder: HERSE, Thomas, 88400 Biberach (DE); STANGER, Norbert, 88448 Attenweiler (DE); EIWAN, Christoph, 88444 Ummendorf (DE)
(74) Vertreter: Laufhütte, Dieter
(86) Internationale Anmeldenummer: PCT/EP2014/001797
(87) Internationale Veröffentlichungsnummer: WO 2015/000586

(56) Entgegenhaltungen:
- EP-A1- 2 364 949
- DE-A1-102011 015 881
- DE-U1- 29 908 395
- DE-U1-202011 100 477
- GB-A- 221 399
- US-A1- 2011 094 987

## Beschreibung

Die Erfindung betrifft einen Turmdrehkran mit einem Turm aus mindestens einem Turmelement nach dem Oberbegriff des Anspruchs 1. Weiterhin betrifft die Erfindung ein Verfahren zur Montage eines Windturbinen-Rotorblattes.

Bei Turmdrehkranen, bei welchem der Turm aus einem oder mehreren Turmelementen besteht, welche in vertikaler Richtung miteinander verbunden werden, kann die Höhe des Turms durch den Einsatz weiterer Turmelemente vergrößert werden. Allerdings haben Turmdrehkrane eine maximale freistehende Hakenhöhe. Wird diese überschritten, muss der Turmdrehkran durch eine horizontale Verankerung an den zu errichteten Bauwerken befestigt werden. Hierdurch kann die maximal erreichbare Hakenhöhe deutlich vergrößert werden.

Bei derartigen Turmdrehkranen ist es möglich, durch den Einbau weiterer Turmelemente den Turmdrehkran mit dem Bauwerk wachsen zu lassen, wobei die Stabilität des Turmdrehkrans durch eine oder mehrere Bauwerksabspannungen gewährleistet ist. Ein Turmdrehkran mit einer derartigen Bauwerksabspannung ist bereits aus der DE 20 2011 100 477 U bekannt.

Dokument US 2011 0094987 A1 offenbart auch eine Anordnung zur Montage eines Windturbinen-Rotorblattes.

Derartige Turmdrehkrane mit einer Bauwerksabspannung werden beispielsweise zur Errichtung von Windkraftanlagen verwendet. Bei der Montage derartiger Windkraftanlagen müssen die Rotorblätter von dem Kran während der Montage geführt werden. Standardgemäß werden die Rotorblätter während der Montage durch Seile vom Boden aus geführt. Die durch eine derartige Bodenführung aufbringbaren Seilzugkräfte sind sehr gering, so dass bei einer derartigen Montage nur sehr geringe Windgeschwindigkeiten zugelassen werden können. Darüber hinaus ergeben sich häufig bei der Führung der Seile vom Boden aus Platzprobleme, wenn beispielsweise die Windkraftanlage in einem Waldgebiet aufgestellt wird, in welchem die Platzverhältnisse am Boden teilweise sehr eingeschränkt sind.

Aufgabe der vorliegenden Erfindung ist es daher, einen gattungsgemäßen Turmdrehkran derart weiterzubilden, dass lange Gegenstände, wie beispielsweise Rotorblätter während der Montage in sehr hohen Höhen geführt werden können.

Erfindungsgemäß wird diese Aufgabe mittels eines Turmdrehkrans nach Anspruch 1 gelöst.

Demnach weist ein Turmdrehkran einen Turm aus mindestens einem Turmelement, insbesondere Gitterstück, vorzugsweise mit einer Bauwerksabspannung, die mit mindestens einer Abspannstange zur Horizontalen an einem Bauwerk verankert ist und einen vertikal am Turm verfahrbaren Führungsrahmen auf, wobei an dem Führungsrahmen mindestens ein Positionierseil verstellbar befestigt ist. Über dieses am Führungsrahmen verstellbar befestigte Positionierteil kann der Abstand zwischen dem zu führenden Element, beispielsweise dem Rotorblatt und dem Führungspunkt deutlich verringert werden, so dass der zu montierende Gegenstand wesentlich stabiler geführt werden kann. Der Führungsrahmen kann jeweils in der Höhe am Turm vertikal nachgeführt werden. Hierdurch kann eine Führung ganz unabhängig von den Platzverhältnissen am Boden erfolgen. Des Weiteren kann auch eine Montage bei vergleichsweise höheren Windgeschwindigkeiten erfolgen. Bevorzugte Ausgestaltungen der Erfindung ergeben sich aus den sich an den Hauptanspruch anschließenden Unteransprüchen.

Erfindungsgemäß sind zwei Seilführungen zum Verfahren des Führungsrahmens vorhanden, die über eine Zweiseilwinde mit zwei Seiltrommeln verstellbar sind.

In bevorzugter Weise kann der Führungsrahmen über die zwei Seilführungen entlang des Führungsrahmens vertikal verfahrbar sein.

Die zwei Seilführungen weisen bevorzugt eine am Turm angeordnete Seiltrommel und eine an einem Kletterstück oder am Führungsstück angeordnete Umlenkrolle auf.

Der Führungsrahmen ist gemäß der Erfindung U-förmig ausgebildet, so dass er den Turm an drei Seiten umgreift.

Um eine noch höhere Stabilität zu erreichen und ein Abheben des U-förmigen Führungsrahmens vom Turm zu verhindern, ist der U-förmige Führungsrahmen an seinem offenen Ende abgewinkelt, um die Eckbereiche des Turms zu umgreifen.

Besonders vorteilhaft weist der Führungsrahmen in den Eckbereichen des Turmes Rollen oder Gleitlager auf, über die er sich während der vertikalen Auf- und Abbewegung gegenüber dem Turm abstützt. Da das Gewicht des Führungsrahmens aufgrund seiner stabilen Ausführung recht hoch ist, kann der Führungsrahmen für Montage- und Transportzwecke teilbar sein.

Zur Verstellung des mindestens einen Positionierseils ist eine Winde am Führungsrahmen angeordnet. Vorteilhaft sind zwei unabhängig voneinander steuerbare Enden zur unabhängigen Verstellung von zwei Positionierseilen vorgesehen.

Zusätzlich können am Führungsrahmen teleskopierbare Streben angeordnet sein, die einerseits zur Führung der Positionierseile dienen und andererseits als Dämpfer dienen, falls ein Kontakt des zu führenden Gegenstands, beispielsweise des Rotorblatts und der Streben auftreten sollte.

Gemäß einer besonders vorteilhaften Ausgestaltung der Erfindung sind die am Führungsrahmen vorgesehenen Führungspunkte für die Positionierseile um den Turm herum rotierbar. Hierzu sind geeignete Führungen am Führungsrahmen vorgesehen.

Der Führungsrahmen kann zusätzlich als Personen- und/oder Warenaufzug dienen. Zur Verwendung als Personenauszug sind hier allerdings zwei unabhängige Seilführungen zur Vertikalverschiebung des Führungsrahmens notwendig.

Zum Gewichtsausgleich beim vertikalen Verfahren des Führungsrahmens ist vorzugsweise ein Ausgleichsgewicht vorgesehen, ähnlich wie dies aus der üblichen Aufzugstechnik bekannt ist.

Weiterhin umfasst die Erfindung ein Verfahren zu Montage eines Windturbinen-Rotorblattes nach einem der Ansprüche 14 und 15.

Weitere Einzelheiten, Merkmale und Vorteile der Erfindung ergeben sich aus den in den beigefügten Zeichnungen dargestellten Ausführungsbeispielen. Es zeigen:
- Figur 1:: einen Turmdrehkran nach der vorliegenden Erfindung während der Montage einer Windkraftanlage,
- Figur 2, 3:: ein Detail des Turmdrehkrans gemäß Figur 1 in leicht abgewandelter Ausführung in einer Seitenansicht und einer Draufsicht
- Figur 4:: eine alternative Ausgestaltung des Führungsrahmens,
- Figur 5:: eine Detailansicht eines Turmstücks des erfindungsgemäßen Turmdrehkrans, sowie
- Figur 6,7:: zwei Detaildarstelliungen eines Teils einer wiederrum alternativen Ausführungsform eines Führungsrahmens.

Figur 1 zeigt einen Turmdrehkran 10, der über eine an sich bekannte Bauwerksabspannung 12 mit einer zu erstellenden Windkraftanlage 14 verbunden ist. Der Turmdrehkran 10 dient zum Aufbau der Windkraftanlage. Im hier dargestellten Ausführungsbeispiel ist über ein Lastseil 16 des Turmdrehkrans 10 ein Rotorblatt 18 des Turmdrehkrans aufgenommen, um dieses an der Nabe 20 der Windkraftanlage zu montieren.

Dabei ist das Lastseil 16 im hier dargestellten Ausführungsbeispiel mit einer Verstelleinheit 22 verbunden, die Winden zur Pitch-Neige-Winkelverstellung des aufgenommenen Rotorblatts 18 aufweist. Das Rotorblatt 18 ist über entsprechende Seile 24 mit einem Rotorblattgreifer 26 verbunden, mittels dem in bekannter Weise das Rotorblatt 18 umgriffen werden kann.

Am Rotorblattgreifer 26 sind zwei Positionierseile 28 angelenkt, die mit ihren anderen Enden an einem Führungsrahmen 30 befestigt sind. Der Führungsrahmen 30 ist in Doppelpfeilrichtung a vertikal entlang des Turms 11 des Turmdrehkrans verfahrbar. Die Positionierseile 28 können in ihrer Länge über entsprechende Winden 32 verstellt werden.

Die Vertikalverstellung des Führungsrahmens 30 erfolgt im hier dargestellten Ausführungsbeispiel über zwei Seile 34, die über einen Antrieb 36 verfahren werden können. Der Antrieb 36 ist im hier dargestellten Ausführungsbeispiel im Bodenbereich des Turmdrehkrans 10 angeordnet. Der Antrieb besteht hier aus einer Zweiseilwinde mit zwei Seiltrommeln. Die Seile 34 werden über Umlenkrollen 38 geführt, die in einer Kranturmklettereinheit 40 vorgesehen sind.

In der Detaildarstellung gemäß Figur 2 ist eine leicht abgewandelte Ausführungsvariante zur Figur 1 dargestellt. Hier ist am Turm 11 der in Doppelpfeilrichtung a verfahrbare Führungsrahmen 30 dargestellt, wobei zur Vertikalverschiebung hier ein Seil 34 dient, welches wiederum über Umlenkrollen 38 einer Kranturmklettereinrichtung 40 geführt ist. Dieses Seil 34 läuft jedoch über entsprechende Winden 42, die im Führungsrahmen 30 angeordnet sind. Durch die Verstellung der Winden 42 verlängert sich das Seil 34 oder verkürzt sich, so dass hier die Vertikalbewegung des Führungsrahmens 30 vollzogen wird.

Figur 3 zeigt eine Querschnittsansicht des Führungsrahmens 30, aus welcher die Anordnung gegenüber dem Turm 11 des Turmdrehkrans deutlich wird. Der Turm 11 ist über eine Bauwerkabspannung 12 mit der Windkraftanlage 14 verbunden.

Der Führungsrahmen 30 weist eine U-Form auf, wie in Figur 3 dargestellt. An seinem offenen Ende ist der U-förmige Führungsrahmen 30 allerdings abgewinkelt, um die Eckbereiche des Turms zu umgreifen, wie unter der Positionsnummer 44 verdeutlicht wird. Im Bereich der Eckstiele 13 des Turms 11 sind hier nicht im Einzelnen dargestellte Rollen- oder Gleitlager 46 im Führungsrahmen vorgesehen. Die hier in Figur 3 nicht im Einzelnen dargestellte Rollen- oder Gleitlagerführung kann zum Turm hin schwenkbar ausgebildet sein, um die Montage zu vereinfachen.

Mit 48 sind zwei Angriffspunkte der Positionierseile 28 dargestellt. Für den Fall, dass nur ein Positionierseil verwendet wird, ist der Angriffspunkt 50 zu wählen.

In der Figur 4 wird eine alternative Ausführungsform des Führungsrahmens gezeigt. Hier weist der Führungsrahmen Eckführungselemente 50 auf, die auf den jeweiligen Eckstielen 13 des Turms 11 aufgesetzt sind Die Eckführungselemente enthalten jeweils drei Rollenlager 52, 54 und 56. Sie sind jeweils über Verbindungselemente 58 miteinander verbunden.

Im hier dargestellten Ausführungsbeispiel wurde die Erfindung anhand einer stabileren Führung eines Rotorblattes erläutert. Selbstverständlich kann im Rahmen der Erfindung anstelle eines Rotorblatts auch jeder beliebige andere große und flächige Körper in eine entsprechende Montageposition gebracht werden. Die Erfindung ist also nicht auf die Montage von Windkraftanlagen beschränkt.

Im hier dargestellten Ausführungsbeispiel sind die Positionierseile 28 an dem Rotorblattgreifer angelenkt. Selbstverständlich können die Positionierseile auch unmittelbar am Rotor bzw. an einem anderen zu positionierenden Bauteil angeschlagen werden.
Figur 5 zeigt eine Kranturmklettereinrichtung 40 gemäß einer weiteren Ausführungsform der Erfindung. Diese wird als letztes Turmstück eingeklettert und bleibt somit immer an oberster Position am Turmdrehkran 10. Hier ist die Position der Umlenkrolle 38 und eines Hubwerks 36' zum vertikalen Verfahren des Führungsrahmens 30 gezeigt.

Mit dem zuvor beschriebenen Turmdrehkran 10 kann beim Aufbau einer Windkraftanlage die Ausrichtung des Rotorblatts in vorteilhafter Weise über den am Turm 11 angeordneten Führungsrahmen 30 erfolgen. Dabei kann der Kranführer zur vertikalen Führung des Rotorblattes bzw. Anbauteils über eine Fernsteuerung und eine Kamera verfügen. Zur horizontalen Führung bzw. Ausrichtung des Rotorblattes verfügt der Kranfahrer ebenfalls über eine Fernsteuerung und eine Kamera sowie über eine Steuerung zum Verfahren der Positionierseile 28. Die Pitch-Neige-Winkelverstellung des Rotorblattes entlang einer Längsachse übernimmt hierbei die Verstelleinheit 22.

Schließlich zeigen die Figuren 6 und 7 Details eines baulich abgewandelten Führungsrahmens 30 mit modifizierten Eckführungselementen 50'. Die hier dargestellten Eckführungselemente 50' weisen jeweils zwei Rollenlager 52' und 54' auf, die auf den hier nicht dargestellten Eckstielen 13 des Turmes 11 aufgesetzt sind.

Zur einfachen Montage sind die Rollenlager 52' und 54' in einem schwenkbaren Blech 70 gelagert. In Fig. 7 ist das Blech in eine Montageposition geschwenkt, in der es durch einen Bolzen 68 gesichert werden kann. In dieser Montageposition kann der Führungsrahmen an die Eckstiele 13 des Turmes 11 angenähert werden. Durch Verschwenken des Blechs 70 kann dieses dann in die montierte Endposition gebracht und dort, wie in Figur 6 gezeigt wieder verbolzt werden. In dieser Position stehen die Rollenlager 52' und 54' in Kontakt mit den Eckstielen 13. Durch diese konstruktive Ausgestaltung läßt sich der Führungsrahmen einfach montieren.

## Patentansprüche

1. Turmdrehkran (10) mit einem Turm (11) aus mindestens einem Turmelement, insbesondere Gitterstück, und vorzugsweise einer Bauwerkabspannung (12) mit mindestens einer Abspannstange zur horizontalen Verankerung des Turms (11) an einem Bauwerk,
**dadurch gekennzeichnet,**
**dass** ein Führungsrahmen (30) am Turm (11) vertikal verfahrbar angeordnet ist und dass an dem Führungsrahmen (30) mindestens ein Positionierseil (28) verstellbar befestigt ist, dass zwei Seilführungen (34) zum Verfahren des Führungsrahmens (30) vorhanden sind, die über eine Zweiseilwinde mit zwei Seiltrommeln verstellbar sind, dass der Führungsrahmen (30) U-förmig ist, so dass er den Turm (11) an drei Seiten umgreift, und dass der U-förmige Führungsrahmen (30) an seinem offenen Ende abgewinkelt ist, um die Eckbereiche des Turms (11) zu umgreifen.

2. Turmdrehkran (10) nach Anspruch 1, **dadurch gekennzeichnet, dass** der Führungsrahmen über die zwei Seilführungen (34) entlang des Führungsrahmens (30) vertikal verfahrbar ist.

3. Turmdrehkran nach Anspruch 2, **dadurch gekennzeichnet, dass** die zwei Seilführungen (34) eine am Turm angeordnete Seiltrommel und eine an einem Kletterstück oder im Führungsstück angeordnete Umlenkrolle (38) aufweisen.

4. Turmdrehkran nach einem der Ansprüche 1 bis 3, dass der Führungsrahmen (30) im Eckbereich des Turmes (11) über Rollen oder Gleitlager (46) geführt ist.

5. Turmdrehkran nach einem der vorangegangen Ansprüche, **dadurch gekennzeichnet, dass** der Führungsrahmen (30) für Montage- und Transportzwecke teilbar ist.

6. Turmdrehkran nach einem der vorangegangenen Ansprüche, **dadurch gekennzeichnet, dass** zur Verstellung des mindestens einen Positionierseils (28) eine Winde am Führungsrahmen angeordnet ist, wobei vorteilhaft zwei unabhängig voneinander steuerbare Winden zur unabhängigen Verstellung von zwei Positionierseilen vorgesehen sind.

7. Turmdrehkran nach einem der vorangegangen Ansprüche, **dadurch gekennzeichnet, dass** am Führungsrahmen (30) teleskopierbare Streben angeordnet sind, die einerseits zur Führung der Positionierseile (28) dienen und andererseits als Dämpfer dienen.

8. Turmdrehkran nach einem der vorangegangen Ansprüche, **dadurch gekennzeichnet, dass** die am Führungsrahmen (30) vorgesehenen Führungspunkte für die Positionierseile (28) um den Turm (11) rotieren können.

9. Turmdrehkran nach einem der vorangegangen Ansprüche, **dadurch gekennzeichnet, dass** der Führungsrahmen (30) zusätzlich als Personen- und/oder Warenaufzug dient.

10. Turmdrehkran (10) nach einem der vorangegangen Ansprüche, **dadurch gekennzeichnet, dass** zum Gewichtsausgleich beim vertikalen Verfahren des Führungsrahmens (30) ein Ausgleichsgewicht vorgesehen ist.

11. Verfahren zur Montage eines Windturbinen-Rotorblattes an einer Windturbinen-Rotornabe mittels eines Turmdrehkrans nach einem der Ansprüche 1 -10, **dadurch gekennzeichnet, dass** das Rotorblatt (18) mittels der vom Führungsrahmen (30) ausgehenden Positionierseile (28) ausgerichtet wird.

12. Verfahren nach Anspruch 11, **dadurch gekennzeichnet, dass** das Rotorblatt (18) über einen an einer Verstelleinheit (22) angeordneten Rotorblattgreifer (26) aufgenommen wird, dass die vertikale Führung des Rotorblattes über das Lastseil (16) erfolgt, an dem die Verstelleinheit (22) angehängt ist, dass die horizontale Führung bzw. Ausrichtung des Rotorblattes (18) über die Positionierseile (28) erfolgt und dass die Pitch-Neige-Winkelverstellung des Rotorblattes (18) entlang seiner Längsachse über die Verstelleinheit (22) erfolgt.

## Claims

1. A tower crane (10) comprising a tower (11) of at least one tower element, in particular a lattice piece, and preferably a structural guying device (12) having at least one guying rod for the horizontal anchorage of the tower (11) at a structure,
**characterized in that**
a guide frame (30) is arranged vertically movably at the tower(11), and **in that** at least one positioning rope (28) is adjustably fastened to the guide frame (30), **in that** two rope guides (34) are present for moving the guide frame (30) and are adjustable via a two-rope winch having two rope drums, **in that** the guide frame (30) is of U-shape, so that it engages around the tower (11) at three sides, and **in that** the U-shaped guide frame (30) is angled at its open end to engage around the corner regions of the tower (11).

2. A tower crane (10) in accordance with claim 1, **characterized in that** the guide frame is vertically adjustable via the two rope guides (34) along the guide frame (30).

3. A tower crane in accordance with claim 2, **characterized in that** the two rope guides (34) have a rope drum arranged at the tower and a deflection pulley (38) arranged at a climb piece or in the guide piece.

4. A tower crane in accordance with one of the claims 1 to 3, **characterized in that** the guide frame (30) is guided over rollers or slide bearings (46) in the corner region of the tower (11).

5. A tower crane in accordance with one of the preceding claims, **characterized in that** the guide frame (30) is separable for purposes of installation and transportation.

6. A tower crane in accordance with one of the preceding claims, **characterized in that** a winch is arranged at the guide frame for the adjustment of a positioning rope (28), wherein two winches, which are controllable independently of one another, are advantageously provided for the independent adjustment of two positioning ropes.

7. A tower crane in accordance with one of the preceding claims, **characterized in that** telescopic struts are arranged at the guide frame (30), which serve, on the one hand, the guidance of the positioning ropes (28) and which serve, on the other hand, as dampers.

8. A tower crane in accordance with one of the preceding claims, **characterized in that** the guide points for the positioning ropes (28) provided at the guide frame (30) can rotate about the tower (11).

9. A tower crane in accordance with one of the preceding claims, **characterized in that** the guide frame (30) additionally serves as a passenger elevator and/or as a goods elevator.

10. A tower crane (10) in accordance with one of the preceding claims, **characterized in that** a compensation weight is provided for the weight compensation on a vertical movement of the guide frame (30).

11. A method of mounting a wind turbine rotor blade to a wind turbine rotor hub using a tower crane in accordance with one of the claims 1 to 10, **characterized in that** the rotor blade (18) is aligned by means of the positioning ropes (28) starting from the guide frame (30).

12. A method in accordance with claim 11, **characterized in that** the rotor blade (18) is received via a rotor blade gripper (26) arranged at an adjustment unit (22), **in that** the vertical guidance of the rotor blade takes place via the load rope (16) at which the adjustment unit (22) is suspended, **in that** the horizontal guidance or alignment of the rotor blade (18) takes place via the positioning ropes (28), and **in that** the pitch angle adjustment of the rotor blade (18) along its longitudinal axis takes place via the adjustment unit (22).

## Revendications

1. Grue à tour pivotante (10) avec une tour (11) d'au moins un élément de tour, en particulier d'une partie formant grille, et de préférence d'un haubanage de structure (12) doté d'au moins une tige d'haubanage destinée à l'ancrage horizontal de la tour (11) à un bâtiment,
**caractérisée en ce que**
un cadre de guidage (30) est disposé de manière déplaçable verticalement à la tour (11) et **en ce que** au cadre de guidage (30) est fixé de manière réglable au moins un câble de positionnement (28), **en ce que** deux guides de câble (34) sont disponibles pour le déplacement du cadre de guidage (30), qui sont réglables au moyen d'un treuil à double câbles avec deux tambours de câble, **en ce que** le cadre de guidage (30) a la forme d'un U, de sorte qu'il entoure la tour (11) en trois côtés, et **en ce que** le cadre de guidage (30) en forme de U est incliné à son extrémité ouverte pour entourer les zones de coin de la tour (11).

2. Grue à tour pivotante (10) selon la revendication 1, **caractérisée en ce que** le cadre de guidage est déplaçable verticalement par le biais des deux guides de câble le long du cadre de guidage (30).

3. Grue à tour pivotante selon la revendication 2, **caractérisée en ce que** les deux câbles de guidage (34) présentent un tambour de câble disposé à la tour et une poulie de renvoi (38) disposée à une partie à grimper ou dans la partie de guidage.

4. Grue à tour pivotante selon l'une des revendications 1 à 3, **caractérisée en ce que** le cadre de guidage (30) est guidé dans la zone de coin de la tour (11) par l'intermédiaire des galets ou des paliers lisses (46).

5. Grue à tour pivotante selon l'une quelconque des revendications précédentes, **caractérisée en ce que** le cadre de guidage (30) est séparable pour des fins de montage et de transport.

6. Grue à tour pivotante selon l'une quelconque des revendications précédentes, **caractérisée en ce que** pour le réglage de l'au moins un câble de positionnement (28), un treuil est disposé au cadre de guidage,
dans lequel avantageusement deux treuils commandables indépendants l'un de l'autre sont prévues pour un réglage de manière indépendante de deux câbles de positionnement.

7. Grue à tour pivotante selon l'une quelconque des revendications précédentes, **caractérisée en ce qu'**au cadre de guidage (30) sont disposés des supports télescopables, qui servent d'une part au guidage des câbles de positionnement (28) et d'autre part comme amortisseur.

8. Grue à tour pivotante selon l'une quelconque des revendications précédentes, **caractérisée en ce que** les points de guidage prévus au cadre de guidage (30) pour les câbles de positionnement (28), peuvent tourner autour de la tour (11).

9. Grue à tour pivotante selon l'une quelconque des revendications précédentes, **caractérisée en ce que** le cadre de guidage (30) sert en plus d'ascenseur de personnes et/ou de biens.

10. Grue à tour pivotante (10) selon l'une quelconque des revendications précédentes, **caractérisée en ce qu'**un contrepoids est prévu pour un équilibrage du poids lors du déplacement verticale du cadre de guidage (30).

11. Procédé pour le montage d'une pale de rotor d'une turbine à vent à un moyeu du rotor de turbine à vent au moyen d'une grue à tour pivotante selon l'une des revendications 1 à 10,
**caractérisé en ce que** la pale de rotor (18) est orientée au moyen des câbles de guidage partant du cadre de guidage (30).

12. Procédé selon la revendication 11, **caractérisé en ce que** la pale de rotor (18) est repris par un préhenseur de pale de rotor (26) disposé à une unité de réglage (22), **en ce que** le guidage vertical de la pale de rotor s'effectue au moyen du câble porteur (16), auquel est accroché l'élément de réglage (22), **en ce que** le guidage ou l'orientation en horizontale de la pale de rotor (18) s'effectue au moyen de câbles de positionnement (28) et que le réglage de l'angle de pitch/d'inclinaison de la pale du rotor (18) s'effectue le long de son axe longitudinale au moyen de l'unité de réglage (22).
